# FASCICULE DE BREVET EUROPEEN

(11) **EP 1 596 994 B1**
(45) Date de publication et mention de la délivrance du brevet: **26.07.2006**
(21) Numéro de dépôt: 04712082.9
(22) Date de dépôt: 18.02.2004
(51) Int. Cl.: B05B 17/06, B65D 47/24

(54) **DISTRIBUTEUR DE PRODUIT FLUIDE**
FLÜSSIGKEITSABGABEVORRICHTUNG
FLUID PRODUCT DISTRIBUTOR

(30) Priorité: 20.02.2003 FR 0302080
(43) Date de publication de la demande: 23.11.2005
(73) Titulaire: Valois SAS, 27110 Le Neubourg (FR)
(72) Inventeur: CORNET, Gérard, F-78270 Blaru (FR); GARCIA, Firmin, F-27000 Evreux (FR)
(74) Mandataire: CAPRI
(86) Numéro de dépôt international: PCT/FR2004/000371
(87) Numéro de publication internationale: WO 2004/076076

(56) Documents cités:
- DE-A- 3 202 597
- FR-A- 2 820 408
- US-A- 4 882 096
- US-A- 6 135 427

## Description

La présente invention concerne un distributeur de produit fluide comprenant un réservoir de produit fluide, au moins un orifice de distribution à travers lequel le produit fluide est distribué, un conduit d'alimentation en produit fluide reliant le réservoir à l'orifice de distribution, un clapet pour obturer sélectivement le conduit d'alimentation et des moyens d'actionnement pour déplacer le clapet entre une position d'obstruction et une position permettant le passage. Un tel distributeur peut notamment être utilisé dans les domaines de la parfumerie, de la cosmétique ou encore de la pharmacie.

La présente invention s'applique plus particulièrement aux distributeurs dotés d'une plaque vibrante générant des vibrations dans le produit fluide pour le distribuer à travers le ou les orifice(s) de distribution. Pour mettre cette plaque en vibration, il est en général prévu des moyens de vibration sous la forme d'un élément piézoélectrique ou encore d'un élément résonant ultrasonique. Toutefois, la présente invention n'est pas limitée à ce type particulier de distributeur à plaque vibrante. En effet, elle peut être appliquée à d'autres types de distributeur dénués de plaque vibrante.

Dans ce type particulier de distributeur à plaque vibrante, on connaît le document FR 2 820 408, qui décrit un distributeur comprenant un réservoir de produit fluide, un organe de distribution à plaque perforée vibrante, un conduit d'alimentation reliant le réservoir à la plaque vibrante ainsi qu'un clapet d'admission apte à ouvrir et couper le passage formé par le conduit d'alimentation. Le clapet comprend une bille métallique sollicitée par un ressort sur un siège de clapet formé à l'intérieur du conduit d'alimentation. Pour dégager la bille de son siège, il est prévu des moyens électromagnétiques permettant d'attirer la bille en éloignement de son siège. La bille se déplace axialement à l'intérieur du conduit et les moyens d'actionnement sont commandés électriquement.

La présente invention propose une solution alternative à la commande électrique du clapet d'admission consistant en des moyens d'actionnement purement mécaniques permettant de retirer le clapet de son siège.

Selon l'invention, le distributeur de produit fluide comprend un réservoir de produit fluide , au moins un orifice de distribution à travers lequel le produit fluide est distribué, un conduit d'alimentation en produit fluide reliant le réservoir à l'orifice de distribution, ledit conduit comprenant une entrée et une sortie, un clapet pour obturer sélectivement le conduit d'alimentation, ledit clapet comprenant un organe de clapet mobile déplaçable entre une position d'obstruction et une position de passage, l'organe de clapet mobile étant déplaçable translativement selon un axe de clapet, des moyens d'actionnement pour déplacer l'organe de clapet mobile entre les positions d'obstruction et de passage, les moyens d'actionnement étant déplaçables transversalement audit axe de clapet, les moyens d'actionnement comprenant des moyens de transformation de force aptes à transformer une force exercée sur les moyens d'actionnement en une force d'appui transversale exercée sur l'organe de clapet mobile pour le déplacer vers sa position d'obstruction. Ainsi, l'organe de clapet est déplacé axialement en exerçant une force transversale, avantageusement perpendiculaire, sur les moyens d'actionnement. Les moyens de transformation permettant le déplacement de l'organe de clapet se démarquent clairement d'une autre solution technique mécanique consistant à déplacer un organe de clapet transversalement devant une sortie d'un conduit d'alimentation à la manière d'un tiroir.

Selon un aspect de l'invention, l'organe de clapet mobile vient en butée étanche contre un siège de clapet fixe formé à la sortie du conduit d'alimentation, en position d'obturation, et reste éloigné dudit siège en position de passage. Avantageusement, l'organe mobile est sollicité élastiquement en position d'ouverture par des moyens de ressort.

Selon une forme de réalisation pratique, les moyens de transformation comprennent un système de came. Avantageusement, le système de came comprend un élément de came solidaire de l'organe mobile et une pièce de came formée par les moyens d'actionnement. De préférence, la pièce de came est déplaçable translativement et transversalement par rapport à l'élément de came. Cependant en variante, la pièce de came peut être déplaçable en rotation transversalement par rapport à l'axe de déplacement de l'élément de came.

Dans le premier cas, les moyens d'actionnement peuvent être déplacés translativement à la manière d'un tiroir ou d'un coulisseau. Dans le second cas, les moyens d'actionnement peuvent se présenter sous la forme d'une roulette que l'on peut faire tourner autour de son axe.

Selon un autre aspect de l'invention, les moyens d'actionnement comprennent un élément de commande accessible de l'extérieur du distributeur. L'élément de commande peut se présenter sous la forme d'un bouton à enfoncer ou à tirer ou encore sous la forme d'un segment de périphérie de roulette que l'on peut faire tourner à l'aide d'un doigt.

Selon un autre mode de réalisation de l'invention, le distributeur comprend un élément d'obturation destiné à venir se placer sélectivement devant ou derrière ledit au moins un orifice de distribution pour l'obturer. Cet élément d'obturation vient en contact direct avec la surface bordant ledit orifice et coupe ainsi le passage entre le conduit d'alimentation et l'orifice. Cet élément d'obturation peut être mis en oeuvre indépendamment du clapet, car il remplit une fonction similaire. Avantageusement, la pièce de came et l'élément d'obturation sont solidaires en déplacement. Ainsi, en actionnant les moyens d'actionnement, on obstrue à la fois le conduit d'alimentation et on obture le ou les orifice(s) de distribution.

Selon un mode de réalisation avantageux, les moyens d'actionnement sont réalisés sous la forme d'une pièce monobloc.

Selon un autre aspect de l'invention, l'organe mobile est solidaire d'une pièce de support sur laquelle est montée un élément de matière poreuse imprégnable de produit fluide, ledit élément étant sollicité élastiquement en contact dudit au moins un orifice de distribution. Avantageusement, la pièce de support comprend des moyens de ressort communs pour solliciter simultanément l'élément de matière poreuse contre ledit au moins un orifice de distribution et l'organe mobile en position d'ouverture ou de passage. Avantageusement, la pièce de support forme un canal de sortie reliant la sortie du conduit à l'élément de matière poreuse, l'organe mobile étant monté à l'intérieur dudit canal. Avantageusement, le canal comprend une partie élastiquement déformable permettant un déplacement de l'organe mobile et de l'élément de matière poreuse. Avantageusement, la pièce de support comprend une membrane élastiquement déformable ayant un bord périphérique externe maintenu fixement, ladite membrane assurant un déplacement axial translatif de l'organe mobile et de l'élément de matière poreuse. Ainsi, la pièce de support peut également être réalisée de manière monobloc en intégrant l'organe mobile, les moyens de ressort communs, le canal de sortie, le support pour l'élément de matière poreuse, ainsi que la membrane élastiquement déformable.

Selon une forme de réalisation préférée, le distributeur comprend une plaque vibrante générant des vibrations dans le produit fluide, ladite plaque étant avantageusement entraînée en vibration par un élément piézoélectrique. Avantageusement ledit au moins, un orifice de distribution est formé à travers la plaque vibrante. L'utilisation d'un tel clapet d'admission commandé par des moyens de commande purement mécaniques est particulièrement avantageuse dans le cas où le distributeur comprend une plaque vibrante avantageusement perforée pour distribuer le produit fluide sous forme pulvérisée. Ceci évite tout risque de fuite de produit fluide lorsque le distributeur n'est pas en fonctionnement.

L'invention sera maintenant plus amplement décrite en référence aux dessins joints donnant à titre d'exemple non limitatif un mode de réalisation de l'invention.

Sur les figures :
la figure 1 est une vue d'ensemble en section transversale d'un distributeur de produit fluide selon l'invention,
la figure 2 est une vue en section transversale verticale fortement agrandie de la partie de distribution d'un distributeur de produit fluide selon l'invention en position d'utilisation,
la figure 3 est une vue similaire à celle de la figure 2 prise cependant le long d'une ligne de coupe légèrement décalée par rapport à celle de la figure 2,
la figure 4 est une vue similaire à celle de la figure 2 selon la même ligne de coupe en position d'actionnement du distributeur,
la figure 5 est une vue similaire à celle de la figure 3 en position de repos,
la figure 6 est une vue en perspective de la pièce de support utilisée dans le distributeur de la présente invention,
la figure 7 est une autre vue en perspective de la pièce de support,
les figures 8 et 9 sont des vues en perspective selon des angles de vue différents des moyens d'actionnement du distributeur de la présente invention,
la figure 10 est une vue en perspective montrant la pièce de support et les moyens d'actionnement en position d'actionnement,
la figure 11 est une vue en perspective similaire à celle de la figure 10 en position de repos non utilisée,
la figure 12 est une autre vue en perspective similaire à la figure 11,
la figure 13 est une autre vue en perspective similaire à la figure 10.

Le distributeur de produit fluide selon l'invention représenté sur la figure 1 comprend un réservoir de produit fluide 1 comprenant une paroi inférieure ou de fond 13 et une paroi supérieure en forme de dôme 11 définissant entre elles le volume utile du réservoir. Bien entendu, la forme particulière du réservoir ne doit pas être considérée comme limitative, de sorte que le réservoir peut avoir n'importe quelle forme sans pour autant sortir du cadre de l'invention. La paroi supérieure 11 du réservoir est également pourvue d'un bouton d'actionnement 8 qui est un bouton d'actionnement électrique comme on le verra ci-après. En outre, un passage d'éventation peut être formé au niveau de la paroi supérieure 11 sous le bouton d'actionnement 8.

Le distributeur comprend également une coque de fond 5 sur laquelle est montée le réservoir 1 de manière à définir plusieurs compartiments entre la paroi inférieure 13 et la coque de fond 5. La coque de fond 5 comprend une paroi de fond 50 sensiblement plane qui sert de surface d'appui sur laquelle repose le distributeur lorsqu'on le pose sur une surface sensiblement plane. La coque de fond 5 comprend également un bord périphérique 51 sur lequel le réservoir 1 est fixé. Parmi les compartiments définis entre la paroi inférieure 13 et la coque de fond 5, on a un compartiment contenant une électronique de commande 7 permettant de commander le distributeur. Dans un compartiment voisin, on a deux piles 71 pour alimenter le distributeur. Dans sa partie droite sur la figure 1, le distributeur forme également un conduit d'alimentation 12 qui part du réservoir 1 de manière à alimenter du produit fluide vers un organe de distribution complexe qui permet de distribuer du produit fluide hors du distributeur. Cet organe de distribution est disposé entre la sortie du conduit 12 et une fenêtre 52 formée dans le bord 51 de la coque de fond 5. Cet organe de distribution complexe est représenté de manière fortement agrandie selon un angle de vue différent sur les figures 2 à 5, qui représentent cet organe de distribution en position de repos et d'utilisation selon des plans de coupe décalés. On se réfèrera donc à ces figures 2 à 5 pour décrire en détail la structure et le fonctionnement de l'organe de distribution complexe selon l'invention.

L'organe de distribution complexe dans ce mode de réalisation non limitatif de l'invention comprend une plaque vibrante 2 qui est ici avantageusement perforée de plusieurs orifices de distribution 22. Les orifices de distribution 22 peuvent par exemple être arrangés sous la forme d'un réseau comprenant des rangées et des colonnes d'orifices de distribution. La plaque vibrante, qui peut présenter une certaine souplesse, peut être associée à un élément de génération de vibration tel qu'un élément piézoélectrique ou un élément résonant à très haute fréquence comme un élément ultrasonique. Cependant, de préférence la plaque vibrante peut être constituée d'une couche piézoélectrique associée à une couche non piézoélectrique de sorte que la plaque ainsi formée va subir des déformations par flexion lorsque alimentée avec un courant et une fréquence donnés. La plaque 2 est maintenue au niveau de son bord périphérique 21 de manière fixe contre le bord 51 de la coque de fond 5. Ainsi, lorsque alimenté de manière adaptée en courant, en tension et en fréquence, la plaque vibrante va se mettre à vibrer par un phénomène de déformation par flexion ce qui a pour effet d'éjecter de fines gouttelettes de produit fluide à travers 1e réseau d'orifices de distribution 22. Bien entendu, pour cela il est nécessaire que du produit fluide en provenance du réservoir 1 soit alimenté sur la face arrière de la plaque vibrante 2, c'est-à-dire la face tournée vers l'intérieur du distributeur. La face avant tournée vers l'extérieur du distributeur est située dans la fenêtre 52 formée par la coque de fond 5.

Pour faire parvenir du produit fluide sur la face arrière de la plaque vibrante 2, l'extrémité de sortie 121 du conduit d'alimentation 12 communique avec la face arrière de la plaque vibrante 2 par l'intermédiaire d'un canal de sortie 32 qui relie le conduit 12 à la plaque 2. Ce canal de sortie 32 est formé par un manchon 33 qui fait partie intégrante d'une pièce de support 3. Plus précisément, l'extrémité de sortie 121 du conduit d'alimentation 12 est en prise dans une bague 6. Cette bague est en prise au niveau de son bord périphérique externe 63 avec le bord 51 de la coque de fond 5. La bague 6 forme un embout 62 à l'intérieur duquel l'extrémité 121 du conduit 12 est en prise étanche. D'autre part, cet embout 62 forme un siège de clapet d'admission 61 qui est situé juste après l'extrémité 121 du conduit 12. La pièce de support 3 forme un collier de fixation étanche 341 en prise autour de l'embout 62 de la bague 6. Ce collier 341 forme l'extrémité amont du manchon 33 définissant intérieurement le canal de sortie 32. La pièce de support 3 forme une section élastiquement déformable 34 qui présente cependant une mémoire de forme pour ainsi pouvoir assurer une fonction de ressort de rappel. Au-delà de cette section de ressort de rappel 34, le manchon 33 forme une partie plus rigide et de ce fait sensiblement indéformable à l'intérieur de laquelle est formée un pointeau 31 qui fait office d'organe de clapet mobile destiné à venir sélectivement en contact d'appui étanche sur le siège de clapet 61 formé par la bague 6. Sur les figures 2 et 3, le pointeau 34 est en éloignement du siège 61, alors que sur les figures 4 et 5, le pointeau est en contact étanche sur son siège 61. Selon l'invention, la section de ressort de rappel 34 sollicite le pointeau 31 en éloignement du siège 61 de manière à dégager un passage pour le produit fluide à la sortie du conduit 12. Cette position correspond à la position d'actionnement ou d'utilisation de l'organe de distribution. Le pointeau 34 qui fait office d'organe de clapet mobile occupe une partie de la section du manchon 33, de sorte qu'un passage annulaire est formé entre le pointeau 34 et le manchon 33 pour permettre au produit fluide issu du conduit 12 de passer au-delà du pointeau 34 vers la plaque vibrante 2. Des entretoises peuvent relier le pointeur du manchon.

La pièce de support 3 forme également un logement de fixation 35 pour un élément de matière poreuse 30. Ce logement de fixation 35 est formé à l'extrémité aval du manchon 33. L'élément de matière poreuse 30 reçu fixement dans le logement 35 obture la sortie du canal 32, de sorte que le produit fluide issu du conduit 12 et passant autour du pointeau 34 est obligé de pénétrer à l'intérieur de l'élément de matière poreuse 30. De cette manière, l'élément de matière poreuse 30 va s'imprégner ou s'imbiber de produit fluide. De préférence, l'élément de matière poreuse 30 présente des propriétés d'absorption capillaire. L'élément de matière poreuse 30 est sollicité en contact de la face arrière de la plaque vibrante 2, au niveau où les orifices de distribution sont formés, par la section de ressort de rappel 34 formé par la pièce de support 3. Par conséquent, cette section de ressort de rappel 34 sollicite à la fois le pointeau 34 en éloignement de son siège 61 et la pièce de matière poreuse 30 en contact avec la plaque vibrante perforée 2.

La pièce de support 3 forme également une membrane corollaire 36 qui s'étend à partir du logement de fixation 35 radialement vers l'extérieur et forme au niveau de sa périphérie externe un cordon de fixation 361 en prise entre la bague 6 et le bord périphérique 21 de la plaque vibrante 2. Plus précisément, le bord de fixation 63 de la bague 6 pousse le cordon 361 en contact appuyé contre la périphérie 21 de la plaque vibrante 2. La membrane 36 peut avoir une fonction de rappel élastique pour assister la section de rappel 34. Toutefois, la membrane 36 a également une fonction de guidage ou de maintien dans l'axe du manchon 33, de sorte que l'élément de matière poreuse 30 vient toujours en contact de la plaque vibrante 2 au même endroit et peut se déplacer selon un axe de déplacement perpendiculaire au plan de la plaque 2. Cet axe de déplacement de la pièce de matière poreuse 30 est confondu avec l'axe de déplacement du pointeau 31. Ce déplacement axial translatif du manchon 33 est permis du fait des caractéristiques de déformation élastique de la section 34 et de la membrane 36. Toutefois, le manchon 33 est maintenu fixement à ses deux extrémités, à savoir au niveau du collier 341 et du cordon 361.

On vient de voir que la pièce de support 3 qui supporte à la fois l'organe de clapet mobile, à savoir le pointeau 34, et la pièce de matière poreuse 30 est susceptible de se déplacer translativement de manière axiale selon un axe de déplacement avantageusement perpendiculaire au plan de la plaque vibrante 2.

L'organe de distribution complexe selon l'invention comprend également des moyens d'actionnement 4 qui permettent de déplacer le manchon 33 entre une première position de départ dans laquelle l'élément de matière poreuse 30 est en contact de la plaque vibrante et le pointeau 34 en éloignement du siège 61 et une seconde position finale dans laquelle le pointeau 34 est en appui étanche sur le siège 61 et la pièce de matière poreuse 30 en éloignement de la face arrière de la plaque vibrante 2. Ces moyens d'actionnement 4 sont des moyens d'actionnement mécaniques ne faisant pas intervenir d'énergie électrique ou électromagnétique. Les moyens d'actionnement 4 sont déplaçables par rapport au manchon 33 de la pièce de support 3 dans un plan transversal, de préférence perpendiculaire, à l'axe de déplacement du manchon 33. Dans la forme de réalisation représentée sur les figures, les moyens d'actionnement 4 comprennent un bras d'actionnement 41 adapté à se déplacer translativement par coulissement selon un axe d'actionnement perpendiculaire à l'axe de déplacement du clapet et de la pièce de matière poreuse. Le bras d'actionnement 41 forme, en coopération avec la pièce de support 3, un système de transformation de force permettant de transformer une force exercée selon un axe dans une force exercée selon un axe transversale de préférence perpendiculaire. Plus précisément, ce système de transformation de force se présente ici sous la forme d'un système de came dont une partie est formée par les moyens d'actionnement 4 et l'autre partie par la pièce de support 3. Dans la forme de réalisation pratique des figures, le bras d'actionnement 41 forme une pièce de came 42 qui se présente sous la forme générale d'une fourche à deux dents. Chaque dent de la pièce de came 42 forme un plan de came incliné 43. Les deux fourches formées par le système de came 42 sont espacées l'une de l'autre et disposées de telle manière que le bras d'actionnement 41 peut être déplacé en direction du manchon 33 de manière à ce que ce manchon 33 puisse venir se loger entre les deux fourches. De manière correspondante, la pièce de support 3 forme deux éléments de came 37 qui se présentent sous la forme de deux coins définissant chacun une surface de came 371. Les deux coins formant l'élément de came 37 sont disposés de pars et d'autres du manchon 33, comme on peut le voir sur les figures 10, 11 et 12. Le bras d'actionnement 41 est déplaçable translativement de telle sorte que le plan de came 43 vient en contact de la surface came 371, et que ces surfaces restent en contact l'une de l'autre avec un glissement relatif sur une certaine distance. De cette manière, la pièce de came 42 avec ses plans de came 43, lors du déplacement du bras 41 vers la pièce de support 3, va déplacer l'élément de came 37 translativement selon l'axe de déplacement permis du manchon 33. Ce déplacement s'effectue en direction du conduit d'alimentation 12 de sorte que le pointeau 34 est déplacé en contact de son siège 61 et que la pièce de matière poreuse 30 est déplacée en éloignement de la face arrière de la plaque vibrante 2. L'action de la pièce de came 42 sur l'élément de came 37 est d'un type tout à fait conventionnel et facilement compréhensible pour n'importe quel homme du métier. Lors du déplacement de l'organe de came 37, la section de ressort de rappel 34 est déformée élastiquement et va rester sous contrainte aussi longtemps que le bras d'actionnement 41 n'a pas été retiré pour libérer l'élément de came 37 formé par la pièce de support 3. Les figures 2 et 3 représentent le bras de came 41 hors de prise de la pièce de support 3, de sorte que le pointeau 34 est en éloignement de son siège 61 et la pièce de matière poreuse 30 en contact de la face arrière de la plaque vibrante 2. La figure 2 est une coupe à travers le pointeau 31 et la figure 3 est une vue en coupe à travers une fourche et un coin formés respectivement par le système de came 43 et l'élément de came 37. En revanche, les figures 4 et 5 représentent le bras d'actionnement 41 avancé en prise avec la pièce de support 3. La figure 4 est une vue en coupe à travers le pointeau 31 et la figure 5 est une vue en coupe à travers une fourche et un coin formé respectivement par le système de came 42 et l'élément de came 37.

Le système de came 42 vient se loger entre l'élément de came 37 et le logement de fixation 35.

Les moyens d'actionnement 4 comprennent également un élément d'actionnement 45 par lequel les moyens d'actionnement 4 peuvent être actionnés manuellement ou mécaniquement. Par exemple, l'élément de commande 45 peut être accessible de l'extérieur du distributeur à travers une ouverture 53 réalisée dans le fond 50 de la coque de fond 5, comme visible sur la figure 1. Ainsi, l'actionnement des moyens d'actionnement 4 serait effectué automatiquement dès que l'on dépose le distributeur sur une surface plane. De cette manière, dès que le distributeur est au repos, les moyens d'actionnement sont déplacés de telle manière que le système de came 43 vient en prise avec l'élément de came 37 et sollicite le pointeau 34 en appui étanche sur son siège 61. En revanche, dès que l'on soulève le distributeur, les moyens d'actionnement sont sollicités élastiquement par un ressort 44 de manière à désengager le système de came 43 de l'élément de came 37, de sorte que le pointeau 34 peut revenir en position désengagée de son siège 61 et l'élément de matière poreuse 30 en contact de la face arrière de la plaque vibrante 2. Des moyens de remouillage quelconques (non représentés) sont prévus pour maintenir les moyens d'actionnement en position enfoncée ou engagée contre l'action du ressort 44. I1 ne s'agit là que d'un mode de réalisation particulier : bien entendu, l'élément de commande 45 peut être situé à n'importe quel endroit du distributeur, il peut par exemple être actionné manuellement à l'aide du doigt de l'utilisateur.

Selon une autre caractéristique de l'invention, le distributeur comprend un élément d'obturation 46 qui vient se positionner devant ou derrière la plaque perforée vibrante, et plus généralement devant ou derrière le ou les orifice(s) de distribution. L'élément d'obturation peut se déplacer selon l'axe de clapet ou selon un axe perpendiculaire. Selon un mode de réalisation pratique, les moyens d'actionnement 4 forment également un volet d'obturation 46 qui est déplaçable translativement par coulissement de manière à venir se positionner devant la plaque perforée vibrante 2. Le volet d'obturation 46 est déplaçable avec le bras 41 en actionnant l'élément de commande 45. Ainsi, lorsque le système de came 43 est en prise avec l'élément de came 37, le volet d'obturation 46 est situé devant la plaque vibrante 2. Ceci est représenté sur les figures 4 et 5. Ceci correspond bien entendu à la position de repos du distributeur de produit fluide. L'élément d'obturation peut être mis en oeuvre à la place du clapet, ou ensemble avec le clapet. L'élément d'obturation ou le volet d'obturation peut être solidaire du manchon 33.

Il est à noter que la pièce de matière poreuse remplit également une fonction d'obturation en maintenant le produit fluide en éloignement de la plaque vibrante en position de repos.

Avantageusement, les moyens d'actionnement 4, clairement visibles sur les figures 8 et 9, sont de préférence réalisés de manière monobloc par injection de plastique. Il en est de même pour la pièce de support qui peut être réalisée de manière monobloc par injection d'une matière plastique souple tel qu'un thermoplastique élastomère. La pièce de support est clairement visible sous divers angles sur les figures 6 et 7. On comprendra aisément la coopération des moyens d'actionnement 4 avec la pièce de support 3 en se référant aux figures 11 à 13.

A la place des moyens d'actionnement 4 décris ci-dessus, on peut également utiliser des moyens d'actionnement rotatifs par exemple sous la forme d'une roulette formant sur une de ses faces une piste de came susceptible de venir en prise avec un élément de came correspondant formé par la pièce de support 3. Ainsi, en faisant tourner la roulette dont une partie de sa périphérie est accessible de l'extérieur du distributeur, on vient solliciter l'élément de came de la pièce de support 3 pour déplacer le pointeau en prise avec son siège.

Grâce à l'invention, on est assuré que le distributeur de produit fluide ne peut pas fuir au niveau de la sortie de son conduit d'alimentation 12.

## Revendications

1. Distributeur de produit fluide comprenant :
- un réservoir de produit fluide (1),
- au moins un orifice de distribution à travers lequel le produit fluide est distribué,
- un conduit d'alimentation en produit fluide (12) reliant le réservoir (1) à l'orifice de distribution, ledit conduit comprenant une entrée et une sortie,
- un clapet (31, 61) pour obturer sélectivement le conduit d'alimentation, ledit clapet comprenant un organe de clapet mobile (31) déplaçable entre une position d'obstruction et une position de passage, l'organe de clapet mobile étant déplaçable translativement selon un axe de clapet,
- des moyens d'actionnement (4) pour déplacer l'organe de clapet mobile (34) entre les positions d'obstruction et de passage,
**caractérisé en ce que** les moyens d'actionnement sont déplaçables transversalement audit axe de clapet, les moyens d'actionnement comprenant des moyens de transformation de force (37, 42) aptes à transformer une force exercée sur les moyens d'actionnement en une force d'appui transversale exercée sur l'organe de clapet mobile pour le déplacer vers sa position d'obstruction.

2. Distributeur selon la revendication 1, dans lequel l'organe de clapet mobile vient en butée étanche contre un siège de clapet fixe (61) formé à la sortie du conduit d'alimentation (12) , en position d'obturation, et reste éloigné dudit siège en position de passage.

3. Distributeur selon la revendication 1 ou 2, dans lequel l'organe mobile est sollicité élastiquement en position d'ouverture par des moyens de ressort (34).

4. Distributeur selon l'une quelconque des revendications précédentes, dans lequel les moyens de transformation comprennent un système de came (37, 42).

5. Distributeur selon la revendication 4, dans lequel le système de came comprend un élément de came (37) solidaire de l'organe mobile (31) et une pièce de came (42) formée par les moyens d'actionnement.

6. Distributeur selon la revendication 5, dans lequel la pièce de came (42) est déplaçable translativement et transversalement par rapport à l'élément de came.

7. Distributeur selon la revendication 5, dans lequel la pièce de came est déplaçable en rotation transversalement par rapport à l'élément de came.

8. Distributeur selon l'une quelconque des revendications précédentes, dans lequel les moyens d'actionnement (4) comprennent un élément de commande (45) accessible de l'extérieur du distributeur.

9. Distributeur selon l'une quelconque des revendications précédentes, comprenant un élément d'obturation (46) destiné à venir se placer sélectivement devant ou derrière ledit au moins un orifice de distribution (22) pour l'obturer.

10. Distributeur selon les revendications 5 et 9, dans lequel la pièce de came (42) et l'élément d'obturation (46) sont solidaires en déplacement.

11. Distributeur selon l'une quelconque des revendications précédentes, dans lequel les moyens d'actionnement (4) sont réalisés sous la forme d'une pièce monobloc.

12. Distributeur selon l'une quelconque des revendications précédentes, dans lequel l'organe mobile (31) est solidaire d'une pièce de support (3) sur laquelle est montée un élément de matière poreuse (30) imprégnable de produit fluide, ledit élément (30) étant sollicité élastiquement en contact dudit au moins un orifice de distribution (22).

13. Distributeur selon la revendication 12, dans lequel la pièce de support (3) comprend des moyens de ressort communs (34) pour solliciter simultanément l'élément de matière poreuse (30) contre ledit au moins un orifice de distribution (22) et l'organe mobile (31) en position de passage.

14. Distributeur selon la revendication 12 ou 13, dans lequel la pièce de support (3) forme un canal de sortie (32) reliant la sortie du conduit (12) à l'élément de matière poreuse (30), l'organe mobile (31) étant monté à l'intérieur dudit canal (32).

15. Distributeur selon la revendication 14, dans lequel le canal (32) comprend une partie élastiquement déformable (34) permettant un déplacement de l'organe mobile (31) et de l'élément de matière poreuse (30).

16. Distributeur selon l'une quelconque des revendications 12 à 15, dans lequel la pièce de support (3) comprend une membrane élastiquement déformable (36) ayant un bord périphérique externe (361) maintenu fixement, ladite membrane (36) assurant un déplacement axial translatif de l'organe mobile (31) et de l'élément de matière poreuse (30).

17. Distributeur selon l'une quelconque des revendications précédentes, comprenant une plaque vibrante (2) générant des vibrations dans le produit fluide, ladite plaque étant avantageusement entraînée en vibration par un élément piézoélectrique.

18. Distributeur selon la revendication 17, dans laquelle ledit au moins un orifice de distribution (22) est formé à travers la plaque vibrante (2).

## Claims

1. A fluid dispenser comprising:
a fluid reservoir (1); "
at least one dispensing orifice through which the fluid is dispensed;
a fluid feed duct (12) connecting the reservoir (1) to the dispensing orifice, said duct being provided with an inlet and with an outlet;
a valve (31, 61) for selectively closing off the feed duct, said valve comprising a moving valve member (31) mounted to move between a passageway-closure position and a passageway-opening position, the moving valve member being mounted to be moved in translation along a valve axis; and
actuating means (4) for moving the moving valve member (31) between the passageway-closure position and the passageway-opening position;
said fluid dispenser being **characterized in that** the actuating means can be moved transversely to said valve axis, the actuating means comprising force-transmitting means (37, 42) suitable for transforming a force exerted on the actuating means into a transverse thrust force exerted on the moving valve member to move it towards its passageway-closure position.

2. A dispenser according to claim 1, in which, the moving valve member comes into leaktight abutment against a fixed valve seat (61), formed at the outlet of the feed duct (12), when in the passageway-closure position, and remains away from said seat when in the passageway-opening position.

3. A dispenser according to claim 1 or 2, in which the moving member is urged resiliently into the opening position by spring means (34).

4. A dispenser according to any preceding claim, in which the force-transforming means comprise a cam system (37, 42).

5. A dispenser according to claim 4, in which the cam system comprises a cam element (37) secured to the moving member (31) and a cam piece (42) formed by the actuating means.

6. A dispenser according to claim 5, in which the cam piece (42) can be moved in translation and transversely relative to the cam element.

7. A dispenser according to claim 5, in which the cam piece can be moved in rotation and transversely relative to the cam element.

8. A dispenser according to any preceding claim, in which the actuating means (4) further comprising a control element (45) that is accessible from outside the dispenser.

9. A dispenser according to any preceding claim, comprising a closure member (46) serving to come into place selectively in front of or behind said at least one dispensing orifice (22) to close it off.

10. A dispenser according to any one of claims 5 to 9, in which the cam piece (42) and the closure element (46) are constrained to move together.

11. A dispenser according to any preceding claim, in which the actuating means (4) are made integrally as a single piece.

12. A dispenser according to any preceding claim, in which the moving member (31) is secured to a support piece (3) on which a piece of porous material (30) is mounted that can be impregnated with fluid, said piece (30) being urged resiliently into contact with said at least one dispensing orifice (22).

13. A dispenser according to claim 12, in which the support piece (3) is provided with common spring means (34) for simultaneously urging the piece of porous material (30) against said at least one dispensing orifice (22) and urging the moving member (31) into the passageway-opening position.

14. A dispenser according to claim 12 or claim 13, in which the support piece (3) forms an outlet channel (32) connecting the outlet of the duct (12) to the piece of porous material (30), the moving member (31) being mounted inside said channel (32).

15. A dispenser according to claim 14, in which the channel (32) has an elastically-deformable portion (34) making it possible to move the moving member (31) and the piece of porous material (30).

16. A dispenser according to any one of claims 12 to 15, in which the support piece (3) is provided with an elastically deformable diaphragm (36) having an outer peripheral edge (361) that is held in fixed manner, said diaphragm (36) moving the moving member (31) and the piece of porous material (30) in translation axially.

17. A dispenser according to any preceding claim, further comprising a vibratory plate (2) that generates vibration in the fluid, said plate advantageously being vibrated by a piezoelectric element.

18. A dispenser according to claim 17, in which said at least one dispensing orifice (22) is formed through the vibratory plate (2).

## Patentansprüche

1. Spender für ein Fluidprodukt, aufweisend:
einen Fluidprodukt-Vorratsbehälter (1),
zumindest eine Abgabeöffnung, durch welche Fluidprodukt abgegeben wird,
- eine Fluidprodukt-Versorgungsleitung (12), welche den Vorratsbehälter (1) mit der Abgabeöffnung verbindet, wobei die Leitung einen Einlass und einen Auslass umfasst,
- ein Ventil (31, 61) zum wahlweisen Blockieren der Versorgungsleitung, wobei das Ventil ein bewegliches Ventilorgan (31) umfasst, welches zwischen einer Blockadestellung und einer Durchlassstellung verschiebbar ist, wobei das bewegliche Ventilorgan entlang einer Ventilachse in Querrichtung verschiebbar ist,
Betätigungsmittel (4) zum Verschieben des beweglichen Ventilorgans (34) zwischen der Blockadestellung und der Durchlassstellung,
**dadurch gekennzeichnet, dass** die Betätigungsmittel quer zu der Ventilachse verschiebbar sind, wobei die Betätigungsmittel Kraftübertragungsmittel (37, 42) umfassen, die zum Umsitzen einer auf die Betätigungsmittel ausgeübten Kraft in eine Queranlagekraft ausgelegt sind, welche auf das bewegliche Ventilorgan zur Verschiebung in Richtung auf seine Blockadestellung ausgeübt wird.

2. Spender nach Anspruch 1, wobei das bewegliche Ventilorgan an einem stationären Ventilsitz (61) dicht in Anlage gelangt, der am Auslass der Versorgungsleitung (12) gebildet ist, und zwar in der Blockierstellung, und in der Durchlassstellung entfernt von dem Sitz ruht.

3. Spender nach Anspruch 1 oder 2, wobei das bewegliche Organ elastisch in die Öffnungsstellung durch Federmittel (34) vorgespannt ist.

4. Spender nach einem der vorangehenden Ansprüche, wobei die Mittel zum Umsitzen ein Nockensystem (37, 42) umfasst.

5. Spender nach Anspruch 4, wobei das Nockensystem ein Nockenelement (37) umfasst, das mit dem beweglichen Organ (31) fest verbunden ist, und ein Nockenteil (42), das durch die Betätigungsmittel gebildet ist.

6. Spender nach Anspruch 5, wobei das Nockenteil (42) relativ zum Nockenelement in Translationsrichtung und in Querrichtung verschiebbar ist.

7. Spender nach Anspruch 5, wobei das Nockenteil relativ zum Nockenelement drehbar in Querrichtung verschiebbar ist.

8. Spender nach einem der vorangehenden Ansprüche, wobei die Betätigungsmittel (4) ein Steuerelement (45) umfassen, das von der Außenseite des Spenders zugänglich ist.

9. Spender nach einem der vorangehenden Ansprüche, aufweisend ein Blockierelement (46), das dazu bestimmt ist, sich wahlweise vor oder hinter die zumindest eine Abgabeöffnung (22) zu positionieren, um diese zu blockieren.

10. Spender nach Anspruch 5 und 9, wobei das Nockenteil (42) und das Blockierelement (46) gemeinsam verschiebbar sind.

11. Spender nach einem der vorangehenden Ansprüche, wobei die Betätigungsmittel (4) einstückig gebildet sind.

12. Spender nach einem der vorangehenden Ansprüche, wobei das bewegliche Organ (31) mit einem Tragteil (3) fest verbunden ist, auf welchem ein Element (30) aus porösem Material angebracht ist, das mit dem Fluidpodukt tränkbar ist, wobei das Element (30) elastisch in Kontakt mit zumindest einer Abgabeöffnung (32) vorgespannt ist.

13. Spender nach Anspruch 12, wobei das Tragteil (3) gemeinsame Federmittel (34) umfasst, um gleichzeitig das Element 30 aus porösem Material gegen zumindest eine Abgabeöffnung (22) und das bewegliche Organ (31) in der Durchlassstellung vorzuspannen.

14. Spender nach Anspruch 12 oder 13, wobei das Tragelement (3) einen Ausgangskanal (32) bildet, welcher die Leitung (12) mit dem Element (30) aus porösem Material verbindet, wobei das bewegliche Organ (31) im Inneren des Kanals (32) angebracht ist.

15. Spender nach Anspruch 14, wobei der Kanal (32) ein elastisch verformbares Teil (34) umfasst, das eine Verschiebung des beweglichen Organs (31) und des Elements (30) aus porösem Material erlaubt.

16. Spender nach einem der Ansprüche 12 bis 15, wobei das Tragteil (3) eine verformbare elastische Membran (36) umfasst, die einen Außenumfangsrand (361) aufweist, der stationär gehalten ist, wobei die Membran (36) eine axiale Translationsverschiebung des beweglichen Organs (31) und des Elements (30) aus porösem Material gewährleistet.

17. Spender nach einem der vorangehenden Ansprüche, wobei eine Vibrationsplatte (2) Vibrationen in dem Produktfluid hervorruft, wobei die Platte vorteilhafterweise durch ein piezoelektrisches Element in Vibration versetzt wird ist.

18. Spender nach Anspruch 17, wobei die zumindest eine Abgabeöffnung (22) durch die Vibrationsplatte (2) gebildet ist.
